# EUROPÄISCHE PATENTANMELDUNG

(11) **EP 4 407 119 A1**
(43) Veröffentlichungstag der Anmeldung: **31.07.2024**
(21) Anmeldenummer: 23153390.2
(22) Anmeldetag: 26.01.2023
(51) Int. Cl.: E04F 15/02, E04F 21/00, E04F 21/18

(54) **PLATTENLAGER ZUM LAGERN WENIGSTENS EINER BODENPLATTE**

(71) Anmelder: GORING d.o.o., 21000 Split (HR)
(72) Erfinder:
(74) Vertreter: Weickmann & Weickmann PartmbB

(57) **Zusammenfassung**

Die vorliegende Erfindung betrifft ein Plattenlager (1) zum Lagern wenigstens einer Bodenplatte unter Verwendung eines Klebstoffs, wobei das Plattenlager (1) wenigstens einen Lagerbereich (2) mit einer Lagerbereichsfläche (9) aufweist, wobei in dem Lagerbereich (2) wenigstens eine Auflagernoppe (3) angeordnet ist, die erhaben in Richtung der zu lagernden Bodenplatte aus der Lagerbereichsfläche (9) hervorsteht und an ihrem der zu lagernden Bodenplatte zugewandten Ende eine Auflagerfläche (8) aufweist, wobei die Bodenplatte derart in dem Lagerbereich (2) lagerbar ist, dass sie in Kontakt mit der Auflagerfläche (8) mittels der Auflagernoppe (3) abstützbar ist, dadurch gekennzeichnet, dass die Auflagernoppe (3) von einer Noppenwand (4) gebildet ist, die einen Noppenhohlraum (5) umgibt, der zur Aufnahme des Klebstoffes zum Verkleben der Bodenplatte mit dem Lagerbereich (2) dient.

## Beschreibung

### I. Anwendungsgebiet

Die vorliegende Erfindung betrifft ein Plattenlager zum Lagern wenigstens einer Bodenplatte unter Verwendung eines Klebstoffs, wobei das Plattenlager einen oder mehrere Lagerbereiche zum Lagern jeweils eines Eckbereiches einer Bodenplatte aufweist. Bei den Bodenplatten kann es sich beispielsweise um Platten für Terrassen aller Art oder Balkone handeln. Die Bodenplatten können beispielsweise aus einem Steinmaterial, einem Betonmaterial, Marmor oder dergleichen bestehen.

### II. Technischer Hintergrund

Plattenlager zum Lagern von Bodenplatten unter Verwendung eines Klebstoffs sind in verschiedenen Varianten bekannt. Es gibt einerseits Stelzenlager der in den Fig. 2a, 2b und 2c der EP 4 015 735 A1 gezeigten Art und andererseits Flachlager der in den Fig. 1, 3a, 3b, 3c und 4 der EP 4 015 735 A1 gezeigten Art.

Die bekannten Plattenlager werden auf einen vorbereiteten Untergrund gestellt und die Bodenplatten werden so verlegt, dass jedes Plattenlager, das nicht am Randbereich des Bodenbelags angeordnet ist, insgesamt vier einzelne Eckbereiche von vier verschiedenen Bodenplatten lagert bzw. abstützt. An den Plattenlagern sind wandartige Abstandhalter angeordnet, welche in die Fugen zwischen den Bodenplatten eingreifen und dadurch für eine gleichmäßige Fugenbreite bzw. ein einheitliches Fugenbild des aus den Bodenplatten bestehenden Bodenbelags sorgen.

Um einen festen Verbund zwischen den Eckbereichen der Bodenplatten einerseits und dem Plattenlager andererseits zu gewährleisten, ist es bekannt, zähflüssigen Klebstoff auf das Plattenlager aufzubringen, bevor die Bodenplatten aufgelegt werden. Bei in Verbindung mit zähflüssigem Klebstoff verwendeten Plattenlagern sind Verdrängungsräume ausgebildet, in welche der Klebstoff vor dem Aushärten verdrängt werden kann. Beispiele für derartige Verdrängungsräume sind an den Plattenlagern gemäß der Fig. 3a, 3b und 3c der EP 4 015 735 A1 zu sehen.

Von den aus der EP 4 015 735 A1 bekannten Lagern weist dasjenige gemäß Fig. 3b den größten Verdrängungsraum für den Klebstoff auf. Er befindet sich in Form der Aussparungen 224 zwischen den erhaben nach oben hervorstehenden Auflagernoppen 228.

In der Praxis wir häufig eine zu groß bemessene Menge von Klebstoff auf das Plattenlager aufgetragen. Es besteht daher das Bedürfnis, auch beim Auftragen der zu groß bemessenen Menge von Klebstoff ausreichend Verdrängungsraum für den Klebstoff zur Verfügung zu stellen, um zu vermeiden, dass sich letztendlich eine zu dicke Klebstoffschicht ausbildet, die sich über die Auflagernoppen 228 hinaus nach oben erstreckt und ein ausreichend exaktes Nivellieren der Bodenplatten behindern kann.

Einen ausreichend großen Verdrängungsraum stellt das Lager gemäß Fig. 3b der EP 4 015 735 A1 noch nicht zur Verfügung. Er könnte dadurch vergrößert werden, dass die Querschnitte der Auflagernoppen 228 verkleinert und/oder einzelne der Auflagernoppen 228 ersatzlos weggelassen werden. Dadurch würde jedoch das Netz der von den einzelnen Auflagernoppen 228 gebildeten Auflagerpunkte deutlich grobmaschiger werden und die Eckbereiche der Bodenplatten würden weniger gut abgestützt werden.

### III. Darstellung der Erfindung

### a) Technische Aufgabe

Es ist daher die Aufgabe der vorliegenden Erfindung, ein Plattenlager zu schaffen, das zum Lagern wenigstens einer Bodenplatte unter Verwendung eines Klebstoffs ausgelegt ist, bei welchem ein möglichst großer Verdrängungsraum zur Aufnahme von Klebstoff vorhanden ist und welches dennoch ein möglichst engmaschiges Netz von Auflagerstellen für die Eckbereiche der Bodenplatten gewährleisten kann.

### b) Lösung der Aufgabe

Diese Aufgabe wird mit einem Plattenlager mit den Merkmalen des Anspruchs 1 gelöst. Weitere Ausgestaltungen der vorliegenden Erfindung ergeben sich aus den Unteransprüchen.

Erfindungsgemäß wird ein Plattenlager zum Lagern wenigstens einer Bodenplatte unter Verwendung eines Klebstoffs vorgeschlagen, wobei das Plattenlager wenigstens einen Lagerbereich mit einer Lagerbereichsfläche aufweist. In dem Lagerbereich ist wenigstens eine Auflagernoppe angeordnet, die erhaben in Richtung der zu lagernden Bodenplatte, d.h. in der Regel nach oben, aus der Lagerbereichsfläche hervorsteht. An ihrem der zu lagernden Bodenplatte zugewandten Ende weist die Auflagernoppe eine Auflagerfläche zum Lagern einer Bodenplatte auf. Dabei ist die Bodenplatte derart in dem Lagerbereich des Plattenlagers lagerbar, dass sie in Kontakt mit der Auflagerfläche mittels der Auflagernoppe abstützbar ist.

Erfindungsgemäß ist die Auflagernoppe von einer Noppenwand gebildet, die einen Noppenhohlraum umgibt, der zur Aufnahme des Klebstoffs zum Verkleben der Bodenplatte mit dem Lagerbereich dient bzw. ausgelegt ist. Vorzugsweise ist der Noppenhohlraum hierzu an seinem von der Auflagerfläche abgewandten Ende, d.h. in der Regel an seinem unteren Ende, mittels eines Noppenbodens geschlossen ausgebildet, so dass in den Noppenhohlraum eingebrachter oder verdrängter Klebstoff nicht nach unten aus dem Noppenhohlraum austreten kann.

Die die erhaben aus der Lagerbereichsfläche hervorstehende Auflagernoppe bildende Noppenwand bringt den Vorteil mit sich, dass ein Wandverlauf gewählt werden kann, der eine möglichst engmaschige Anordnung von Auflagerflächen zum Abstützen der Bodenplatte in dem Lagerbereich ermöglicht. Dabei kann stets der von der Noppenwand umgebene Noppenhohlraum als Verdrängungsraum für den zähflüssigen Klebstoff verwendet werden. Der aus Richtung der zu lagernden Bodenplatte in Aufsicht betrachtete Wandverlauf kann jede geeignete Geometrie aufweisen. Beispielsweise sind in der Aufsicht kreisförmige, quadratische, rechteckige, sternförmige oder elliptische Wandverläufe denkbar.

Als vorteilhaft hat es sich erwiesen, die Noppenwand aus Richtung der zu lagernden Bodenplatte betrachtet mit einer kreisringförmigen Geometrie auszubilden. Eine derartige Geometrie setzt dem Klebstoff, der beim Verdrängen an der Noppenwand entlangströmt, einen vergleichsweise geringen Strömungswiderstand entgegen. Dies beschleunigt und erleichtert den Verdrängungsvorgang.

In vorteilhafter Weise weist der Noppenhohlraum aus Richtung der zu lagernden Bodenplatte betrachtet eine Hohlraumtiefe auf, die im Wesentlichen gleich einer Wandhöhe ist, um welche die Noppenwand in Richtung der zu lagernden Bodenplatte erhaben aus der Lagerbereichsfläche hervorsteht. Die Noppenwand weist in diesem Fall auf ihrer dem Noppenhohlraum zugewandten Innenseite dieselbe Höhe auf wie auf ihrer von dem Noppenhohlraum abgewandten Außenseite. Pro Flächeneinheit kann dadurch innerhalb der Noppenwand, d.h. innerhalb des Noppenhohlraums, genauso viel Klebstoff aufgenommen werden wie außerhalb der Noppenwand.

Die Noppenwand kann eine von dem Noppenhohlraum abgewandte Außenwandfläche aufweisen, die relativ zu der ebenen Lagerbereichsfläche um einen Außenwinkel geneigt ist, der vorzugsweise größer als 0° und kleiner als 180° ist. Ist der Außenwinkel größer als 90° und kleiner als 180° Grad, so entsteht an der Außenseite der Noppenwand aus Richtung der zu lagernden Bodenplatte betrachtet eine Hinterschneidung, in welcher sich Klebstoff sammeln kann. Nach dem Aushärten desselben bildet sich dadurch eine formschlüssige Verbindung zwischen dem Klebstoff und der Noppenwand bzw. dem Plattenlager. Ist der Außenwinkel kleiner als 90° und größer als 0°, so entsteht eine derartige Hinterschneidung nicht. Als vorteilhaft hat sich ein Außenwinkel erwiesen, der im Bereich von 70° bis 110° liegt. Wenn eine Hinterschneidung an der Außenseite der Noppenwand vorhanden sein soll, ist es bevorzugt, den Außenwinkel in einem Bereich größer als 90° und gleich oder kleiner als 110° zu wählen.

Die Noppenwand kann eine dem Noppenhohlraum zugewandte Innenwandfläche aufweisen, die relativ zu der Lagerbereichsfläche um einen Innenwinkel geneigt ist, der vorzugsweise größer als 0° und kleiner als 180° ist. Ist der Innenwinkel kleiner als 90° und größer als 0°, so entsteht an der Innenwandfläche aus Richtung der zu lagernden Bodenplatte betrachtet eine Hinterschneidung, in welcher sich Klebstoff sammeln kann. Nach dem Aushärten desselben entsteht dadurch eine formschlüssige Verbindung zwischen dem Klebstoff und der Noppenwand bzw. dem Plattenlager. Bei einem Innenwinkel von 90° oder mehr und weniger als 180° entsteht eine derartige Hinterschneidung nicht. Als vorteilhaft hat sich ein Innenwinkel im Bereich von 70° bis 110° erwiesen. Wenn eine Hinterschneidung an der Innenseite der Noppenwand vorhanden sein soll, ist es bevorzugt, den Innenwinkel in einem Bereich von 70° oder größer und kleiner als 90° zu wählen.

Denkbar ist, den Außenwinkel und den Innenwinkel gleich groß auszubilden. Die Wandstärke der Noppenwand ist dann über ihre gesamte Höhe hinweg, d.h. ausgehend von der Lagerbereichsfläche bis zu der Auflagerfläche am freien Ende der Noppenwand, gleich groß. In diesem Fall ist entweder an der Außenwandfläche oder an der Innenwandfläche eine Hinterschneidung vorhanden oder die Noppenwand weist gar keine Hinterschneidung auf (Außenwinkel und Innenwinkel betragen jeweils 90°).

In vorteilhafter Weise können der Außenwinkel kleiner als 90° oder größer als 90° und der Innenwinkel kleiner als 90° oder größer als 90° ausgebildet werden. In diesem Fall entsteht entweder nur an der Innenwandfläche (Außenwinkel und Innenwinkel kleiner als 90°) der Noppenwand oder nur an der Außenwandfläche (Außenwinkel und Innenwinkel kleiner als 90°) der Noppenwand oder sowohl an der Innenwandfläche als auch an der Außenwandfläche (Außenwinkel größer 90° und Innewinkel kleiner 90°) der Noppenwand eine Hinterschneidung, in welche zähflüssiger Klebstoff eindringen und nach seinem Aushärten eine formschlüssige Verbindung mit der Noppenwand bzw. dem Plattenlager bilden kann.

In besonders vorteilhafter Weise kann die Noppenwand wenigstens einen Durchtrittskanal aufweisen, durch welchen Klebstoff aus dem Noppenhohlraum in einen Umgebungsraum außerhalb der Noppenwand und umgekehrt hindurchtreten kann. Dabei kann der Durchtrittskanal mit Abstand zu der Auflagerfläche am freien Ende der Noppenwand durch letztere hindurch verlaufen. Als vorteilhaft hat sich erwiesen, den Durchtrittskanal als eine zu der zu lagernden Bodenplatte hin offene Durchtrittskerbe auszubilden, welche die Auflagerfläche unterbricht. Die Noppenwand kann in vorteilhafter Weise zwei oder mehr, insbesondere gleichmäßig voneinander beabstandete Durchtrittskanäle aufweisen.

In des Weiteren vorteilhafter Weise kann die Noppenwand mit wenigstens zwei Durchtrittskanälen versehen sein, die einander gegenüberliegend in der Noppenwand angeordnet sind und miteinander fluchten. Dadurch kann überschüssiger Klebstoff in dem Noppenhohlraum leichter in den Umgebungsraum außerhalb der Noppenwand strömen.

Vorzugsweise kann der Lagerbereich mehrere Auflagernoppen aufweisen, die voneinander beabstandet und nebeneinanderliegend auf der Lagerbereichsfläche angeordnet sind. Diese Ausbildung nebeneinanderliegend angeordneter Auflagernoppen gewährleistet, dass stets der gesamte Noppenhohlraum einer jeder Auflagernoppe als Verdrängungsraum zur Aufnahme von Klebstoff zur Verfügung steht. Geometrisch grundsätzlich denkbare Noppenwände, die ineinander liegen, sind dadurch ausgeschlossen. Der Noppenhohlraum einer jeden Auflagernoppe soll vollständig zur Aufnahme von Klebstoff zur Verfügung stehen.

Bei mehreren Auflagernoppen in dem Lagerbereich können die Durchtrittskanäle wenigstens zweier der mehreren Auflagernoppen derart angeordnet sein, dass sie miteinander fluchten.

In besonders vorteilhafter Weise kann das Plattenlager wenigstens ein Durchgangsloch aufweisen, welches in dem Plattenlager unterhalb eines Bereichs einer solchen Fuge angeordnet und ausgebildet ist, die beim Verlegen von Bodenplatten zwischen zwei benachbarten, zu lagernden Bodenplatten oder zwischen einer zu lagernden Bodenplatte und einem Umgebungsbereich eines von den Bodenplatten gebildeten Bodenbelags entsteht.

Dabei ist das Durchgangsloch derart angeordnet und ausgebildet, dass ein Ankerbein eines Ankerteils eines an sich bekannten Nivellierwerkzeugs zum nivellierenden Drücken der Bodenplatte gegen das Plattenlager von einer Unterseite des Plattenlagers aus, die von der zu lagernden Bodenplatte abgewandt ist, durch das Durchgangsloch hindurchsteckbar ist. Ein Ankerfuß des Ankerteils ist hingegen nicht durch das Durchgangsloch hindurchsteckbar und kann sich an der Unterseite des Plattenlagers formschlüssig abstützen. Dadurch kann das Ankerbein in einen Raum oberhalb einer Oberseite der Bodenplatte hineinragen, wo sich ein Spannteil des an sich bekannten Nivellierwerkzeugs an der Oberseite der Bodenplatte abstützen und eine Zugkraft auf das Ankerbein aufbringen kann. Auf diese Weise ist die Bodenplatte mit Hilfe des an sich bekannten Nivellierwerkzeugs gegen das Plattenlager drückbar.

Sind beispielsweise vier Lagerbereiche an einem Plattenlager vorhanden, so kommen insgesamt vier der vorgenannten Nivellierwerkzeuge zum Einsatz, um die vier auf dem Plattenlager aufliegenden Eckbereiche von insgesamt vier Bodenplatten zu nivellieren, d.h. die vier Oberseiten der vier Eckbereiche bündig in einer einzigen Ebene liegend auszurichten.

### c) Ausführungsbeispiel

Nachfolgend wird ein Ausführungsbeispiel der vorliegenden Erfindung beispielhaft anhand der beigefügten Zeichnungen beschrieben. Es zeigen:
- Fig. 1:: eine perspektivische Ansicht eines Ausführungsbeispiels des erfindungsgemäßen Plattenlagers mit vier Lagerbereichen;
- Fig. 2:: eine perspektivische Ansicht des in Fig. 1 rechts unten zu sehenden Lagerbereichs des Ausführungsbeispiels;
- Fig. 3:: eine perspektivische Ansicht von drei Auflagernoppen des in den Fig. 1 und 2 gezeigten Ausführungsbeispiels;
- Fig. 4:: eine Aufsicht auf vier Auflagernoppen, die in Fig. 1 links unten zu sehen sind;
- Fig. 5:: eine Schnittansicht eines Auflagernoppens gemäß Schnitt C-C in Figur 4; und
- Fig. 6:: eine perspektivische Ansicht des Ausführungsbeispiels des erfindungsgemäßen Plattenlagers ähnlich Fig. 1, wobei zusätzlich vier Nivellierwerkzeuge gezeigt sind.

In den verschiedenen Figuren kennzeichnen dieselben Bezugszeichen dieselben Teile oder Elemente bzw. funktional einander entsprechende Teile oder Elemente. Wenn dasselbe Bezugszeichen in einer Figur mehrfach vorhanden ist, kennzeichnet es funktional einander entsprechende Teile oder Elemente.

In Fig. 1 ist ein Plattenlager 1 zu sehen, das zum Lagern von genau vier Eckbereichen verschiedener, nicht dargestellter Bodenplatten dient. Die vier Bodenplatten bzw. deren Eckbereiche werden auf die in Fig. 1 zu sehende Oberseite des Plattenlagers 1 von oben aufgelegt. Das gezeigte Ausführungsbeispiel ist als Flachlager ausgebildet und im Spritzgussverfahren aus Kunststoff hergestellt. Alternativ ist die Ausbildung eines erfindungsgemäßen Plattenlagers als Stelzenlager denkbar.

Das Plattenlager 1 weist eine verhältnismäßig dünne Grundplatte 17 auf, von welcher seine Bestandteile nach oben hervorstehen. Wie in Fig. 1 zu erkennen ist, weist die Grundplatte 17 ein von ihr hervorstehendes Kreuzplateau 18 auf. Auf dem Kreuzplateau 18 ragen Abstandhalter 20 nach oben, die in an sich bekannter Weise dazu dienen, gleichmäßig breite Fugen zwischen den Bodenplatten einzurichten. Die Abstandhalter 20 unterteilen die Grundplatte 17 in insgesamt vier Lagerbereiche 2, die jeweils neben einem Teilbereich des Kreuzplateaus 18 eine auf der Oberseite der Grundplatte 17 befindliche Lagerbereichsfläche 9 aufweisen. Jeder der vier Lagerbereiche 2 dient dazu, den Eckbereich einer der vier Bodenplatten zu lagern.

Zumindest im verbauten Zustand des Plattenlagers 1 ist die Grundplatte 17 und somit jede der Lagerbereichsflächen 9 im Wesentlichen eben. Die jeweilige Lagerbereichsfläche 9 wird auf zwei Seiten von zwei Kreuzarmen des Kreuzplateaus 18 und auf zwei anderen Seiten von zwei Randkanten der Grundplatte 17 begrenzt. Nachfolgend wird nur einer der vier Lagerbereiche 2 im Einzelnen beschrieben. Diese Beschreibung gilt in analoger Weise auch für die anderen drei Lagerbereiche 2, die in Fig. 1 zu sehen sind.

Bei dem gezeigten Ausführungsbeispiel ragen aus der Lagerbereichsfläche 9 insgesamt neun Auflagernoppen 3 nach oben hervor. Die Auflagernoppen 3 sind bei dem gezeigten Ausführungsbeispiel identisch ausgebildet, was jedoch nicht zwingend der Fall sein muss.

Wie am besten in den Fig. 1, 2 und 4 zu erkennen ist, wird hier jede Auflagernoppe 3 von einer kreisringförmig, geschlossen umlaufenden Noppenwand 4 gebildet, wobei in Fig. 2 beispielhaft drei der neun Auflagernoppen 3 mit dem Bezugszeichen 4 gekennzeichnet sind. Wie in Fig. 2 zu sehen ist, umgibt die Noppenwand 4 jeweils einen Noppenhohlraum 5, der hier in der Art einer Münze die Form einer kreiszylindrischen Scheibe hat. Der Noppenhohlraum 5 weist einen Noppenboden 19 auf, der den Noppenhohlraum 5 nach unten geschlossen hält und hier von einer Kreisringfläche gebildet wird, welche bei dem gezeigten Ausführungsbeispiel einen Bestandteil der Lagerbereichsfläche 9 bildet, d.h. in derselben Ebene liegt wie diejenigen Zonen der Lagerbereichsfläche 9, die außerhalb der Noppenwände 4 liegen.

Wie insbesondere in den Fig. 2 und 3 zu erkennen ist, weist die Noppenwand 4 bei dem gezeigten Ausführungsbeispiel genau zwei Durchtrittskanäle auf, die hier als Durchtrittskerben 6 ausgebildet sind. Die Durchtrittskerben 6 sind nach oben, d.h. in von der Grundplatte 7 bzw. der Lagerbereichsfläche 9 abgewandter Richtung, offen. Sie verbinden jeweils den Noppenhohlraum 5 mit einem Umgebungsraum 7, der sich außerhalb der Noppenwand 4 und oberhalb der Ebene der Lagerbereichsfläche 9 befindet. Durch die als Durchtrittskanäle fungierenden Durchtrittskerben 6 kann somit noch flüssiger Klebstoff aus dem Noppenhohlraum 5 in den Umgebungsraum 7 oder aus dem Umgebungsraum 7 in den Noppenhohlraum 5 fließen.

Die die jeweilige Auflagernoppe 3 bildende Noppenwand 4 weist an ihrem freien Ende, d.h. an ihrem von der Grundplatte 17 bzw. der Lagerbereichsfläche 9 abgewandten Ende, eine Auflagerfläche 8 auf, die bei dem gezeigten Ausführungsbeispiel jeweils von zwei Halbkreisringflächen gebildet wird, die sich wegen der beiden vorhandenen Durchtrittskerben 6 jeweils über einen Winkelbereich von etwas weniger als 180° erstrecken. Wie in den Figuren zu erkennen ist, würde die Auflagerfläche 8 von einer Vollkreisringfläche gebildet werden, wenn nicht die Durchtrittskerben 6, sondern Durchtrittskanäle vorhanden wären, welche die Noppenwand 4 mit Abstand von der Auflagerfläche 8 durchsetzen. Die bei dem gezeigten Ausführungsbeispiel vorhandenen Durchtrittskerben 6 unterbrechen diese Vollkreisringfläche, wodurch letztere in die beiden Halbkreisringflächen mit einer Winkelerstreckung von etwas weniger als 180° unterteilt wird.

Fig. 3 zeigt eine Gruppe von insgesamt drei Auflagernoppen 3 der neun Auflagernoppen 3, die pro Lagerbereich 2 vorhanden sind. Bei dem gezeigten Ausführungsbeispiel sind die als Durchtrittskanäle fungierenden Durchtrittskerben 6 der drei Auflagernoppen 3 dieser Gruppe derart in der jeweiligen Noppenwand 4 angeordnet, dass alle sechs Durchtrittskerben 6 miteinander fluchten. Dadurch entsteht der in Fig. 3 gut zu erkennende geradlinige Strömungsweg, der die Gruppe von drei Auflagernoppen 3 in Längsrichtung durchsetzt und während des Vorgangs des Verdrängens des noch flüssigen Klebstoffs für diesen zur Verfügung steht.

Bei dem gezeigten Ausführungsbeispiel liegen die Auflagerflächen 8 der Auflagernoppen 3 in derselben Ebene wie die Kreuzfläche des Kreuzplateaus 18. Die Eckbereiche der zu lagernden Bodenplatten können somit sowohl auf den Auflagerflächen 8 der Auflagernoppen 3 als auch auf der Kreuzfläche des Kreuzplateaus 18 aufliegen.

In Fig. 5 ist eine Schnittansicht gemäß Schnitt C-C der in Fig. 4 beispielhaft ausgewählten Auflagernoppe 3 gezeigt. In der Aufsicht gemäß Fig. 4 sind die vier Auflagernoppen 3 zu sehen, die in Fig. 1 links unten in dem ebenso links unten angeordneten Lagerbereich 2 gezeigt sind.

In der Schnittansicht gemäß Fig. 5 sind ein Teil der ebenen Grundplatte 17 und die geschnittene Auflagernoppe 3 zu sehen. Der Schnitt verläuft mittig durch die beiden Durchtrittskerben 6.

Die Noppenwand 4 weist eine Außenwandfläche 10 auf, die von dem Noppenhohlraum 5 innerhalb der Noppenwand 4 abgewandt ist. Bei dem gezeigten Ausführungsbeispiel ist die Außenwandfläche 10 um einen Außenwinkel α = 80° relativ zu der ebenen Lagerbereichsfläche 9 geneigt, wie in Fig. 5 dargestellt. Bevorzugt liegt der Außenwinkel α im Bereich von 70° bis 110°. Wird der Außenwinkel α größer als 90° gewählt, so entsteht aus der Blickrichtung in Fig. 5 von oben zwischen der Außenwandfläche 10 und der angrenzenden Zone der Lagerbereichsfläche 9 eine Hinterschneidung, in welche der noch flüssige Klebstoff eindringen kann.

Auf ihrer dem Noppenhohlraum 5 zugewandten Seite weist die Noppenwand 4 eine Innenwandfläche 11 auf, die bei dem gezeigten Ausführungsbeispiel um einen Winkel β = 90° relativ zu der ebenen Lagerbereichsfläche 9 geneigt ist, d.h. im rechten Winkel auf der Lagerbereichsfläche 9 steht. Da der Noppenhohlraum 5 nach unten durch den Noppenboden 19 und seitlich durch die Innenwandfläche 11 begrenzt wird, weist er bei dem gezeigten Ausführungsbeispiel eine kreiszylindrische Form mit einer im Vergleich zum Zylinderdurchmesser verhältnismäßig geringen Zylinderhöhe in der Art einer Münze auf. Der Innenwinkel β liegt bevorzugt im Bereich von 70° bis 110°. Wird der Innenwinkel β kleiner als 90° gewählt, so entsteht zwischen der Innenwandfläche 11 und der angrenzenden Zone des Noppenbodens 19 aus einer Blickrichtung in Fig. 5 von oben betrachtet eine Hinterschneidung, in welche noch flüssiger Klebstoff gelangen kann.

Wie in Fig. 5 zu sehen ist, weist die Noppenwand 4 eine ausgehend von der Lagerbereichsfläche 9 bis zu der Ebene der Auflagerfläche 8 gemessene Wandhöhe WH auf. Bei dem gezeigten Ausführungsbeispiel ist die Wandhöhe WH genauso groß wie die ausgehend von der Ebene der Auflagerfläche 8 in Fig. 5 nach unten bis zu dem Noppenboden 19 gemessene Hohlraumtiefe HT des Noppenhohlraums 5. Alternativ zu den in Fig. 5 unterschiedlich großen Winkeln α und β kann der Außenwinkel α der Außenwandfläche 10 genauso groß ausgebildet werden wie der Innenwinkel β der Innenwandfläche 11. Denkbar wäre beispielsweise, für beide Winkel α = β = 90° oder für beide Winkel α = β = 80° zu wählen.

In Fig. 5 ist des Weiteren eine Kerbtiefe KT gekennzeichnet, um welche sich die jeweilige Durchtrittskerbe 6 ausgehend von der Auflagerfläche 8 nach unten Richtung Lagerbereichsfläche 9 erstreckt. Bei dem gezeigten Ausführungsbeispiel beträgt die Kerbtiefe KT ein Drittel der Hohlraumtiefe HT. Alternativ ist denkbar, die Kerbtiefe KT insbesondere größer zu gestalten bis hin zu einer maximalen Kerbtiefe KT, die gleich der Hohlraumtiefe HT ist. In letzterem Fall würde die Durchtrittskerbe 6 die Noppenwand 4 vollständig unterbrechen, da die Wandhöhe WH bei dem gezeigten Ausführungsbeispiel genau so groß ist wie die Hohlraumtiefe HT. Die Noppenwand 4 würde dann nicht mehr geschlossen um den Noppenhohlraum 5 umlaufen.

Beim Erstellen eines Bodenbelages werden zunächst in an sich bekannter Weise Plattenlager 1 in der erforderlichen Anzahl und in geeignetem Abstand voneinander auf einen vorbereiteten Untergrund gelegt. Anschließend wird ein zähflüssiger Klebstoff beispielsweise mit Hilfe einer Kartuschenpresse auf die Lagerbereichsflächen 9 und die Auflagernoppen 3 in den Lagerbereichen 2 des Plattenlagers 1 aufgebracht. Die den Bodenbelag bildenden Bodenplatten werden dann mit ihren Eckbereichen auf die Lagerbereiche 2 der Plattenlager 1 gelegt. Dabei verdrängen sie über die Ebene der Auflagerflächen 8 bzw. über die Oberfläche des Kreuzplateaus 18 hinausragenden Klebstoff derart, dass er sich einerseits in dem Umgebungsraum 7 sowie andererseits in den Noppenhohlräumen 5 innerhalb der Noppenwände 4 verteilt.

Die Summe aus dem Volumen des Umgebungsraums 7 eines Lagerbereichs 2 und den Noppenhohlräumen 5 ist im Verhältnis zu dem Volumen, das die Noppenwände 4 in dem Lagerbereich 2 einnehmen, relativ groß. Dadurch kann im Vergleich zum Stand der Technik relativ viel Klebstoff in dem Lagerbereich 2 aufgenommen werden. Gleichzeitig sind die Auflagerflächen 8 gleichmäßig und mit verhältnismäßig geringem Abstand voneinander über den Lagerbereich 2 verteilt.

In Fig. 1 sind insgesamt acht Abstandhalter 20 zu erkennen, die in Richtung der zu lagernden Bodenplatten nach oben aus dem Plattenlager 1 hervorstehen und in an sich bekannter Weise dazu dienen, in die Fugen zwischen benachbarten Bodenplatten einzugreifen und für ein Fugenbild mit gleichmäßig breiten Fugen zu sorgen. Anzahl, Form und Anordnung der Abstandhalter 20 können je nach praktischem Bedarf variiert werden.

In Fig. 1 sind des Weiteren insgesamt vier Durchgangslöcher 12 zu sehen, welche das Plattenlager 1, d.h. das Kreuzplateau 18 und die darunter befindliche Grundplatte 17, vollständig durchsetzen. Bei dem gezeigten Ausführungsbeispiel ist jeweils ein einziges Durchgangsloch 12 zwischen zwei Abstandhaltern 20 und mit diesen fluchtend angeordnet. Das Durchgangsloch 12 weist bei dem gezeigten Ausführungsbeispiel eine schlüssellochartige Geometrie mit einem verdickten Lochbereich in der Mitte auf.

Die Durchgangslöcher 12 ermöglichen es in vorteilhafter Weise, die auf dem Plattenlager 1 verlegten Bodenplatten mit Hilfe eines an sich bekannten Nivellierwerkzeugs 15 zu nivellieren, d.h. die Oberflächen der Bodenplatten bündig in dieselbe Ebene zu bringen, so dass im Bereich der Fugen keine Absätze mehr zwischen benachbarten Bodenplatten bzw. deren Eckbereichen vorhanden sind. Vier Stück eines an sich bekannten Nivellierwerkzeugs 15 sind in Fig. 6 zusammen mit dem erfindungsgemäßen Plattenlager 1 gemäß Fig. 1 gezeigt.

Das Nivellierwerkzeug 15 besteht aus zwei Bestandteilen, nämlich einem Ankerteil 14 einerseits und einem Spannteil 16 andererseits. Das Ankerteil 14 umfasst ein Ankerbein 13 und einen in Fig.6 nicht sichtbaren plattenartigen Ankerfuß, der sich in Fig. 6 unterhalb des Plattenlagers 1 parallel zu der Grundplatte 17 erstreckt. Das Ankerbein 13 weist an seinem in Fig. 6 oberen Ende einen Gewindebolzen 21 auf, auf welchen das Spannteil 16 in Fig. 6 von oben aufschraubbar ist.

Um die Möglichkeit zu eröffnen, mit Hilfe des Nivellierwerkzeugs 15 die Bodenplatten nivellieren zu können, wird zunächst das Spannteil 16 von dem Ankerteil 14 abgeschraubt. Vor dem Auflegen des Plattenlagers 1 auf den vorbereiteten Untergrund wird dann das Ankerteil 14 in Fig. 6 von unten mit dem Gewindebolzen 21 voran durch das Durchgangsloch 12 gesteckt, so dass es wie in Fig. 6 zu sehen nach oben aus dem Plattenlager 1 herausragt (allerdings ohne das in Fig. 6 auch gezeigte Spannteil 16).

Dann wird das Plattenlager 1 zusammen mit den an ihm befindlichen Ankerteilen 14 auf dem Untergrund angeordnet. Nachdem der zähflüssige Klebstoff auf die Lagerbereiche 2 des Plattenlagers 1 aufgebracht wurde und die Bodenplatten auf das Plattenlager 1 aufgelegt wurden, kann das Spannteil 16 von oben auf den Gewindebolzen 21 des jeweiligen Ankerbeins 13 aufgeschraubt werden.

Falls zwei einander benachbarte Bodenplatten noch nicht bündig in derselben Ebene liegen, gelangt das Spannteil 16 bei fortgesetztem Aufschrauben auf das Ankerteil 13 zunächst in Kontakt mit derjenigen Bodenplatte, die höher liegt. Eine weitere Schraubbewegung des Spannteils 16 führt dann dazu, dass die höherliegende Bodenplatte weiter nach unten gedrückt und dadurch unter ihr in dem zugehörigen Lagerbereich 2 der noch flüssige Klebstoff weiter in den Umgebungsraum 7 und die Noppenhohlräume 5 verdrängt wird. Dieser Vorgang setzt sich fort, bis das Spannteil 16 durch weiter fortgesetztes Aufschrauben auch in Anlage mit der zunächst tiefer liegenden Bodenplatte kommt. Der Nivelliervorgang zwischen den zwei benachbarten Bodenplatten ist dann abgeschlossen.

Der in Fig. 6 nicht zu sehende Ankerfuß des Ankerteils 14 sorgt dafür, dass das Ankerbein 13 beim Aufschrauben des Spannteils 16 nach unten auf die Bodenplatten nicht nach oben aus dem Durchgangsloch 12 herausgezogen wird. Der Ankerfuß stützt sich formschlüssig an der Unterseite des Plattenlagers 1 ab.

Nach Beendigung des Nivelliervorgangs kann das Spannteil 16 des Nivellierwerkzeugs 15 weiter nach unten gegen die nivellierten Bodenplatten geschraubt werden. Dabei wird die über das Spannteil 16 auf das Ankerbein 13 in Fig. 6 nach oben wirkende Zugkraft so groß, dass das Ankerbein 13 entlang einer an seinem unteren Ende vorgesehenen Sollbruchstelle von dem Ankerfuß abbricht bzw. abreisst. Das Ankerbein 13 und das Spannteil 16 können dann von den Bodenplatten entfernt werden, während der Ankerfuß unsichtbar unterhalb des Bodenbelags aus den Bodenplatten verbleibt.

### BEZUGSZEICHENLISTE

- 1: Plattenlager
- 2: Lagerbereich
- 3: Auflagernoppe
- 4: Noppenwand
- 5: Noppenhohlraum innerhalb der Noppenwand 4
- 6: Durchtrittskanal, Durchtrittskerbe in der Noppenwand 4
- 7: Umgebungsraum außerhalb der Noppenwand 4
- 8: Auflagerfläche der Auflagernoppe 3
- 9: Lagerbereichsfläche
- 10: Außenwandfläche der Noppenwand 4
- 11: Innenwandfläche der Noppenwand 4
- 12: Durchgangsloch in dem Plattenlager 1
- 13: Ankerbein des Ankerteils 14
- 14: Ankerteil des Nivellierwerkzeugs 15
- 15: Nivellierwerkzeug
- 16: Spannteil des Nivellierwerkzeugs 15
- 17: Grundplatte des Plattenlagers 1
- 18: Kreuzplateau
- 19: Noppenboden zur Begrenzung des Noppenhohlraums 5 nach unten
- 20: Abstandhalter
- 21: Gewindebolzen

- HT: Hohlraumtiefe des Noppenhohlraums 5
- KT: Kerbtiefe der Durchtrittskerbe 6
- WH: Wandhöhe der Noppenwand 4
- α: Außenwinkel der Außenwandfläche 10 der Noppenwand 4
- β: Innenwinkel der Innenwandfläche 11 der Noppenwand 4

## Patentansprüche

1. Plattenlager (1) zum Lagern wenigstens einer Bodenplatte unter Verwendung eines Klebstoffs, wobei das Plattenlager (1) wenigstens einen Lagerbereich (2) mit einer Lagerbereichsfläche (9) aufweist, wobei in dem Lagerbereich (2) wenigstens eine Auflagernoppe (3) angeordnet ist, die erhaben in Richtung der zu lagernden Bodenplatte aus der Lagerbereichsfläche (9) hervorsteht und an ihrem der zu lagernden Bodenplatte zugewandten Ende eine Auflagerfläche (8) aufweist, wobei die Bodenplatte derart in dem Lagerbereich (2) lagerbar ist, dass sie in Kontakt mit der Auflagerfläche (8) mittels der Auflagernoppe (3) abstützbar ist,
**dadurch gekennzeichnet, dass**
die Auflagernoppe (3) von einer Noppenwand (4) gebildet ist, die einen Noppenhohlraum (5) umgibt, der zur Aufnahme des Klebstoffs zum Verkleben der Bodenplatte mit dem Lagerbereich (2) dient.

2. Plattenlager (1) nach Anspruch 1,
**dadurch gekennzeichnet, dass**
die Noppenwand (4) aus Richtung der zu lagernden Bodenplatte betrachtet eine kreisringförmige Geometrie aufweist.

3. Plattenlager (1) nach Anspruch 1 oder 2,
**dadurch gekennzeichnet, dass**
der Noppenhohlraum (5) aus Richtung der zu lagernden Bodenplatte betrachtet eine Hohlraumtiefe (HT) aufweist, die im Wesentlichen gleich einer Wandhöhe (WH) ist, um welche die Noppenwand (4) in Richtung der zu lagernden Bodenplatte erhaben aus der Lagerbereichsfläche (9) hervorsteht.

4. Plattenlager (1) nach einem der vorangehende Ansprüche,
**dadurch gekennzeichnet, dass**
die Noppenwand (4) eine von dem Noppenhohlraum (5) abgewandte Außenwandfläche (10) aufweist, die relativ zu der Lagerbereichsfläche (9) um einen Außenwinkel (α) geneigt ist, der größer als 0° und kleiner als 180° ist.

5. Plattenlager (1) nach Anspruch 4,
**dadurch gekennzeichnet, dass**
der Außenwinkel (α) im Bereich von 70° bis 110° liegt.

6. Plattenlager (1) nach einem der vorangehende Ansprüche,
**dadurch gekennzeichnet, dass**
die Noppenwand (4) eine dem Noppenhohlraum (5) zugewandte Innenwandfläche (11) aufweist, die relativ zu der Lagerbereichsfläche (9) um einen Innenwinkel (β) geneigt ist, der größer als 0° und kleiner als 180° ist.

7. Plattenlager (1) nach Anspruch 6,
**dadurch gekennzeichnet, dass**
der Innenwinkel (β) im Bereich von 70° bis 110° liegt.

8. Plattenlager (1) nach Anspruch 6 oder 7 in Verbindung mit Anspruch 4 oder 5,
**dadurch gekennzeichnet, dass**
der Außenwinkel (α) und der Innenwinkel (β) gleich groß sind.

9. Plattenlager (1) nach Anspruch 8,
**dadurch gekennzeichnet, dass**
der Außenwinkel (α) und der Innenwinkel (β) jeweils kleiner als 90° oder größer als 90° sind.

10. Plattenlager (1) nach einem der vorangehende Ansprüche,
**dadurch gekennzeichnet, dass**
die Noppenwand (4) wenigstens einen Durchtrittskanal (6) aufweist, durch welchen Klebstoff von dem Noppenhohlraum (5) in einen Umgebungsraum (7) außerhalb der Noppenwand (4) und umgekehrt hindurchtreten kann.

11. Plattenlager (1) nach Anspruch 10,
**dadurch gekennzeichnet, dass**
der wenigstens eine Durchtrittskanal eine Durchtrittskerbe (6) ist, welche die Auflagerfläche (8) unterbricht.

12. Plattenlager (1) nach Anspruch 10 oder 11,
**dadurch gekennzeichnet, dass**
die Noppenwand (4) wenigstens zwei Durchtrittskanäle (6) aufweist, die einander gegenüberliegend in der Noppenwand (4) angeordnet sind und miteinander fluchten.

13. Plattenlager (1) nach einem der vorangehenden Ansprüche,
**dadurch gekennzeichnet, dass**
der Lagerbereich (2) mehrere Auflagernoppen (3) aufweist, die voneinander beabstandet und nebeneinanderliegend angeordnet sind.

14. Plattenlager (1) nach Anspruch 13 in Verbindung mit einem der Ansprüche 10 bis 12,
**dadurch gekennzeichnet, dass**
die Durchtrittskanäle (6) wenigstens zweier der mehreren Auflagernoppen (3) miteinander fluchtend angeordnet sind.

15. Plattenlager (1) nach einem der vorangehenden Ansprüche,
**dadurch gekennzeichnet, dass**
es wenigstens ein Durchgangsloch (12) aufweist, welches in dem Plattenlager (1) derart unterhalb eines Bereichs einer solchen Fuge angeordnet und ausgebildet ist, die beim Verlegen von Bodenplatten zwischen zwei benachbarten, zu lagernden Bodenplatten oder zwischen einer zu lagernden Bodenplatte und einem Umgebungsbereich eines von den Bodenplatten gebildeten Bodenbelags entsteht, dass ein Ankerbein (13) eines Ankerteils (14) eines Nivellierwerkzeugs (15) zum nivellierenden Drücken der Bodenplatte gegen das Plattenlager (1) von einer von der zu lagernden Bodenplatte abgewandten Unterseite des Plattenlagers (1) aus durch das Durchgangsloch (12) hindurchsteckbar ist während ein Ankerfuß des Ankerteils (14) nicht durch das Durchgangsloch (12) hindurchsteckbar ist und sich an der Unterseite des Plattenlagers (1) formschlüssig abstützen kann, so dass das Ankerbein (13) in einen Raum oberhalb einer Oberseite der Bodenplatte hineinragen kann, wo sich ein Spannteil (16) des Nivellierwerkzeugs (15) an der Oberseite der Bodenplatte abstützen und eine Zugkraft auf das Ankerbein (13) aufbringen kann, wodurch die Bodenplatte mit Hilfe des Nivellierwerkzeugs (15) gegen das Plattenlager (1) drückbar ist.
